# FASCICULE DE BREVET EUROPEEN

(11) **EP 1 509 671 B1**
(45) Date de publication et mention de la délivrance du brevet: **16.08.2006**
(21) Numéro de dépôt: 03756012.5
(22) Date de dépôt: 27.05.2003
(51) Int. Cl.: E21B 17/01

(54) **COLONNE MONTANTE DU TYPE MULTI-CATENAIRE**
MEHRFACHKETTENFAHRLEITUNG-STEIGROHR
MULTI-CATENARY TYPE RISING COLUMN

(30) Priorité: 31.05.2002 FR 0206695
(43) Date de publication de la demande: 02.03.2005
(73) Titulaire: SAIPEM S.A., 78180 Montigny-le-Bretonneux (FR)
(72) Inventeur: PIONETTI, François-Régis, F-50450 La Baleine (FR)
(74) Mandataire: Domange, Maxime
(86) Numéro de dépôt international: PCT/FR2003/001599
(87) Numéro de publication internationale: WO 2003/102358

(56) Documents cités:
- WO-A-97/06341
- GB-A- 2 206 144
- US-A- 3 017 934
- US-A- 6 146 052

## Description

La présente invention concerne une installation de liaison fond-surface comprenant au moins une conduite sous-marine assurant la liaison entre un support flottant et le fond de la mer notamment à grande profondeur. Ces conduites sous-marines sont appelées "colonnes montantes" ou "risers" comme explicité ci-après. Ces risers sont constitués d'éléments tubulaires unitaires soudés ou vissés entre eux bout à bout réalisés en matériaux rigides tels que de l'acier ou en matériau composite.

Plus particulièrement, la présente invention a pour objet une conduite sous-marine du type riser assurant la liaison entre un support flottant et le fond de la mer, ledit riser étant constitué par une conduite rigide de type caténaire s'étendant depuis ledit support flottant jusqu'à un point de contact au fond de la mer.

Le secteur technique de l'invention est le domaine de la fabrication et de l'installation de liaisons fond-surface de production pour l'extraction sous-marine de pétrole, de gaz ou autre matériau soluble ou fusible, ou d'une suspension de matière minérale, à partir de tête de puits immergé pour le développement de champs de production installés en pleine mer au large des côtes. L'application principale et immédiate de l'invention étant dans le domaine de la production pétrolière, ainsi que dans la ré-injection d'eau et la production ou ré-injection de gaz.

Un support flottant comporte en général des moyens d'ancrage pour rester en position malgré les effets des courants, des vents et de la houle. Il comporte aussi en général des moyens de forage, de stockage et de traitement du pétrole ainsi que des moyens de déchargement vers des pétroliers enleveurs, ces derniers se présentant à intervalle régulier pour effectuer l'enlèvement de la production. L'appellation de ces supports flottants est le terme anglo-saxon "Floating Production Storage Offloading" (signifiant "moyen flottant de stockage, de production et de déchargement") dont on utilisera le terme abrégé "FPSO" dans l'ensemble de la description suivante, ou encore "FDPU" ou "Floating Drilling & Production Unit" (signifiant "moyen flottant de forage et de production"), lorsque le support flottant est aussi utilisé pour effectuer les opérations de forage avec puits dévié dans la hauteur de la tranche d'eau.

Un riser caténaire selon l'invention peut être soit un "riser de production" de pétrole brut ou de gaz, soit un riser d'injection d'eau, assurant la liaison avec une conduite sous-marine reposant au fond de la mer, soit encore un "riser de forage" assurant la liaison entre le support flottant et une tête de puits localisée au fond de la mer.

Dans les FPSO où l'on installe en général une multiplicité de lignes, on est amené à mettre en oeuvre soit des liaisons fond-surface de type tour-hybride, soit des liaisons de type "chaînette".

Lorsque la conduite de liaison fond-surface assure directement la liaison entre un support flottant et un point de contact au fond de la mer qui se trouve décalé par rapport à l'axe dudit support, ladite conduite prend de par son propre poids une configuration dite de "chaînette", formant une courbe dont le rayon de courbure diminue depuis la surface jusqu'au point de contact au fond de la mer, et l'axe de ladite conduite forme un angle α avec la verticale dont la valeur varie en général de 10 à 20 degrés au niveau du support flottant jusqu'à, théoriquement, 90 degrés au niveau du fond de la mer correspondant à une position théorique sensiblement tangentielle à l'horizontale comme il sera explicité ci-après.

Les liaisons de type chaînette sont en général réalisées à l'aide de conduites flexibles, mais leur coût est extrêmement élevé en raison de structure complexe de la conduite (voir par exemple WO 97 06 341 A).

Ainsi on a été amené à développer des colonnes montantes sensiblement verticales, de manière à rapprocher de la surface la liaison souple en configuration de chaînette vers le support flottant, ce qui permet de minimiser la longueur de ladite conduite flexible, ainsi que les efforts qui lui sont appliqués, minimisant ainsi considérablement son coût.

De plus, dans le cas de la production de pétrole, ledit pétrole brut cheminant sur de très grandes distances, plusieurs kilomètres, on cherche à leur fournir un niveau d'isolation extrême pour, d'une part minimiser l'augmentation de viscosité qui conduirait à une réduction de la production horaire des puits, et d'autre part d'éviter le blocage du flot par dépôt de paraffine, ou formation d'hydrates dès lors que la température descend aux alentours de 30-40°C. Ces derniers phénomènes sont d'autant plus critiques, particulièrement en Afrique de l'Ouest, que la température du fond de la mer est de l'ordre de 4°C et que les pétroles bruts sont de type paraffiniques.

Dès lors que la profondeur d'eau atteint et dépasse 800-1000m, il devient possible de réaliser ladite liaison fond-surface à l'aide d'une conduite rigide à paroi épaisse, car la longueur de la conduite étant considérable, sa souplesse permet d'obtenir une configuration de chaînette satisfaisante en restant dans des limites de contraintes acceptables.

Ces risers rigides en matériaux résistants de forte épaisseur , en configuration de chaînette, sont communément appelés par le terme anglo-saxon "Steel Catenary Riser" signifiant "riser en acier en forme de chaînette" dont on utilisera le terme abrégé "SCR" ou "riser caténaire" dans la présente description qu'il soit en acier ou en autre matériau tel qu'un matériau composite.

Ces "SCR" ou "risers caténaires" sont beaucoup plus simples à réaliser que les conduites flexibles et donc moins onéreux.

La courbe géométrique formée par une conduite de poids uniforme en suspension soumise à la gravité, appelée "chaînette" est une fonction mathématique de type cosinus hyperbolique (Coshx = (e^{x} + e^{-x})/2, reliant l'abscisse et l'ordonnée d'un point quelconque de la courbe selon les formules suivantes : $y = {R}_{0} ( cosh ( x / {R}_{0} ) - 1 )$ $R = R o . {( Y / R o + 1 )}^{2}$
dans lesquelles :
- x représente la distance dans la direction horizontale entre ledit point de contact et un point M de la courbe,
- y représente l'altitude du point M (x et y sont donc les abscisses et ordonnées d'un point M de la courbe par rapport à un repère orthonormé dont l'origine est audit point de contact)
- R₀ représente le rayon de courbure au dit point de contact, c'est à dire au point de tangence horizontale.
- R représente le rayon de courbure au point M (x, y)

Ainsi, la courbure varie le long de la chaînette depuis la surface, ou son rayon a une valeur maximale Rₘₐₓ, jusqu'au point de contact, ou son rayon a une valeur minimale Rₘᵢₙ (ou R₀ dans la formule ci-dessus). Sous l'effet des vagues, du vent et du courant, le support de surface se déplace latéralement et verticalement, ce qui a pour effet de soulever ou de reposer la conduite en forme de chaînette, au niveau du fond de la mer.

Ainsi, la conduite présente un rayon de courbure qui est maximal au sommet de la chaînette, en général, d'au moins 1500, notamment de 1500 à 5000m, c'est à dire au point de suspension sur le FPSO, et qui décroît jusqu'au point de contact avec le sol. A cet endroit, le rayon de courbure est minimal dans la portion en suspension. Mais, dans la partie adjacente reposant sur le fond de la mer, ladite conduite étant théoriquement en ligne droite, son rayon de courbure est théoriquement infini. En fait ledit rayon n'est pas infini mais extrêmement élevé, car il subsiste une courbure résiduelle.

Ainsi, au gré des mouvements du support flottant en surface, le point de contact se déplace d'avant en arrière et, dans la zone soulevée ou reposée sur le fond, le rayon de courbure passe successivement d'une valeur minimale Rₘᵢₙ à une valeur extrêmement élevée, voire infinie dans le cas d'une configuration théorique où la conduite sous-marine repose sur le fond de la mer sensiblement en ligne droite.

Ces flexions alternatives créent des phénomènes de fatigue concentrés dans toute la zone de pied de chaînette et la durée de vie de telles conduites est fortement réduite et en général incompatible avec les durées de vie recherchées pour les liaisons fond-surface, c'est à dire 20-25 ans, voire plus.

De plus, on observe que durant ces mouvements alternatifs du point de contact, la raideur de la conduite, associée à la courbure résiduelle mentionnée précédemment, va dans le temps creuser un sillon sur toute la longueur soulevée puis reposée et créer une zone de transition dans laquelle existera un point d'inflexion où le rayon de courbure, minimal en pied de chaînette, changera alors de sens dans ladite zone de transition, et croîtra pour atteindre enfin une valeur infinie dans la portion de conduite sous-marine reposant en ligne droite sur le fond de la mer.

Ces mouvements répétés sur de longues périodes créeront un sillon d'autant plus important dans les sols peu consolidés que l'on rencontre couramment en grande profondeur, ce qui aura pour effet de modifier la courbure de la chaînette et conduire, si le phénomène s'amplifie, à des risques d'endommagement des conduites, soit au niveau des conduites sous-marines reposant au fond de la mer, soit au niveau des SCR assurant la liaison entre ces conduites sous-marines reposant au fond de la mer et la surface.

La portion la plus critique de la chaînette se situe donc dans la portion proche du point de contact et, la plus grande partie des efforts dans cette partie basse de la chaînette sont en fait engendrés par les mouvements propres du support flottant et par les excitations qui surviennent dans la partie haute de la chaînette soumise au courant et à la houle, l'ensemble de ces excitations se propageant alors mécaniquement tout le long de la conduite jusqu'au pied de chaînette.

Les courants situés au niveau du fond marin, ainsi que l'influence de la houle à cette profondeur, sont connus pour être faibles et ne créent pas d'efforts hydrodynamiques significatifs sur la partie basse de la chaînette.

Le support flottant en surface possède une flottabilité considérable et reste peu sensible aux charges verticales engendrées par les chaînettes en suspension sur son bordé, par contre, la tension horizontale H créée par chacune des chaînettes doit être contrebalancée, soit par une répartition équilibrée sur bâbord et tribord de l'ensemble des chaînettes, soit par un renforcement de l'ancrage du support flottant, du côté opposé aux chaînettes.

On connaît le brevet EP 0 952 301 qui décrit un FDPU associé à une liaison fond-surface en chaînette, à travers laquelle passe le train de tige de forage, ladite liaison fond-surface servant non seulement de guide, mais aussi de chemin de retour pour les boues de forage chargées des débris dudit forage. Dans la partie basse de ladite liaison fond-surface, la courbure est la plus accentuée, le train de tige en rotation frotte sur la paroi de la liaison fond-surface risquant d'endommager, voire de détruire cette dernière.

Ainsi le problème posé est de fournir une conduite sous-marine de liaison fond-surface capable de résister à la fatigue cumulée au niveau du point de contact avec le fond de la mer, créée par les mouvements du support de surface, ainsi que par les effets de la houle et du courant, principalement dans la zone proche de la surface où les effets de ladite houle et dudit courant sont en général les plus importants.

Ce problème est encore accentué dès lors que la structure de conduite intègre un système d'isolation à hautes performances, ce dernier rendant alors la conduite encore plus sensible aux problèmes de fatigue en raison de la complexité de sa structure interne.

Ainsi, un autre problème posé est de fournir une conduite de liaison fond-surface dont la tension horizontale au niveau dudit point de contact avec la mer et au niveau dudit support flottant est la plus faible possible, minimisant ainsi le déséquilibre créé au niveau de l'ancrage du support flottant et des phénomènes de création de sillons au niveau dudit point de contact.

Un autre problème posé est de fournir une conduite de liaison fond-surface du type riser de forage présentant des caractéristiques mécaniques améliorées pour notamment diminuer les risques d'endommagement du riser causé par les trains de tiges en rotation introduits dans le riser et frottant sur la paroi interne dudit riser.

Une solution aux problèmes posés est une conduite sous-marine du type riser assurant la liaison entre un support flottant et le fond de la mer, ledit riser étant constitué par une conduite rigide de type caténaire s'étendant depuis ledit support flottant jusqu'à un point de contact au fond de la mer, caractérisée en ce que ledit riser caténaire comprend une portion inférieure de conduite se terminant audit point de contact, portion inférieure de conduite dont le poids linéaire apparent dans l'eau est inférieur à celui du reste de ladite conduite constituant ledit riser caténaire.

La conduite caténaire selon l'invention comprend donc au moins deux portions de conduite correspondant à deux courbes en chaînette différentes, elle est donc appelée conduite multi-caténaire.

Plus particulièrement, ladite portion inférieure de conduite allégée s'étend sur une longueur d'au moins 100m depuis ledit point de contact.

L'allègement de ladite portion inférieure de conduite par rapport au reste de la conduite a pour effet d'augmenter de manière significative le rayon de courbure R₀ en partie basse au niveau du point de contact avec le fond de la mer, par rapport à ce qu'il serait avec une conduite présentant les caractéristiques de ladite partie courante dans la portion inférieure de conduite. Cette augmentation du rayon de courbure minimal au niveau du point de contact a pour effet de réduire considérablement les phénomènes de fatigue ainsi que les phénomènes de creusement de sillons. En effet, lors des mouvements d'avant en arrière de la chaînette, la portion de conduite est alternativement fléchie pour atteindre le rayon de courbure minimal, puis remis sensiblement en ligne droite, ce qui, du fait que le rayon minimal est plus important, engendre des contraintes alternées beaucoup plus faible dans le dispositif selon l'invention par rapport à l'art antérieur, réduisant ainsi la fatigue tout au long de la durée de vie qui excède en général 25 années. De plus, le sillon créé en pied de chaînette par la courbure résiduelle sera moins accentué, ce qui améliore d'autant la tenue dans le temps de la liaison fond-surface.

De préférence, pour des profondeurs supérieures à 1000m, la dite portion inférieure de conduite allégée s'étend sur une longueur de 200 à 600m.

Plus particulièrement, ladite portion de conduite inférieure est allégée avec un poids linéaire apparent inférieur dans l'eau d'au moins 25%, de préférence inférieur de 25 à 80% par rapport à la partie du reste de la conduite qui lui est adjacente.

On peut également créer une dite portion inférieure de conduite selon l'invention présentant un poids linéaire apparent inférieur au reste de la conduite en alourdissant une portion supérieure de la conduite s'étendant depuis ledit support flottant.

Avantageusement, une conduite multi-caténaire selon l'invention comprend donc une portion supérieure de conduite qui s'étend depuis ledit support flottant, ladite portion supérieure de conduite étant alourdie de manière à présenter un poids linéaire apparent supérieur à celui de ladite partie du reste de la conduite qui lui est adjacente. la masse

L'alourdissement de ladite portion supérieure de conduite a pour effet d'augmenter le poids apparent dans l'eau de la conduite à ce niveau et donc, d'augmenter la tension dans ladite conduite et ainsi de diminuer l'inclinaison de l'axe de la conduite par rapport à la verticale au niveau de la jonction au support flottant ; de plus, l'augmentation de la masse de ladite conduite augmente la stabilité de ladite portion supérieure de conduite, qui devient alors moins sensibles aux effets du courant et de la houle.

L'excitation en tête de la conduite étant réduite, sa répercussion en pied, au niveau du point de contact est moins importante, ce qui réduit d'autant les mouvements et donc la fatigue de la portion inférieure de conduite qui est la portion critique de la liaison fond-surface comme mentionné précédemment.

De préférence, ladite portion supérieure de conduite alourdie s'étend sur une tranche d'eau correspondant à au moins la zone d'influence de la houle, c'est à dire de préférence 150 à 200m. Dans cette zone, on observe en général des courants importants, ces derniers étant en général sensiblement uniformes dans des tranches d'eau correspondant à des thermoclines. On augmente ainsi la masse et le poids de la conduite dans la tranche d'eau supérieure qui constitue la zone la plus perturbée de la liaison fond-surface.

Dans un mode de réalisation, ladite portion supérieure de conduite alourdie présente un poids linéaire apparent supérieur d'au moins 50% à celui de la partie courante de conduite adjacente à ladite portion supérieure, de préférence ledit poids linéaire apparent est supérieur de 100 à 300% à celui de ladite partie du reste de la conduite qui lui est adjacente.

Lorsque ladite conduite multi-caténaire selon l'invention assure la liaison avec un fond situé à une profondeur d'au moins 1000m et ladite portion supérieure de conduite alourdie s'étend, de préférence, sur une longueur de 150 à 250 m depuis la surface.

Dans un mode préféré de réalisation, on combine portion supérieure de conduite alourdie et portion inférieure de conduite allégée :
a) une dite portion supérieure de conduite alourdie qui s'étend depuis ledit support flottant jusqu'à l'extrémité haute d'une partie médiane de la conduite et dont le poids linéaire apparent est supérieur à celui de ladite portion de conduite médiane, et
b) une dite portion inférieure de conduite allégée qui s'étend depuis l'extrémité basse de ladite portion médiane de conduite jusqu'audit point de contact au fond de la mer et dont le poids linéaire apparent est inférieur à celui de ladite portion médiane de conduite.

Plus particulièrement, lorsque ladite conduite multi-caténaire selon l'invention assure la liaison entre un support flottant en surface et le point de contact au fond de la mer situé à une profondeur d'au moins 1000 m, elle présente :
a) une dite portion supérieure de conduite alourdie s'étendant sur une longueur de 150 à 250 m depuis ledit support flottant, correspondant à un alourdissement de 100 à 300% par rapport à une dite portion médiane de conduite adjacente, et
b) une dite portion médiane de conduite dont la longueur est comprise entre 75 et 120% de la hauteur d'eau entre la surface et ledit point de contact, et
c) une dite portion inférieure de conduite allégée de poids linéaire apparent inférieur de 25 à 80% par rapport à celui de ladite portion médiane de conduite correspondant à la partie courante de ladite conduite, et s'étendant sur une longueur de 200 à 600m depuis ledit point de contact.

Selon une variante avantageuse de réalisation, ladite portion inférieure de conduite est allégée par une augmentation de sa flottabilité à l'aide d'éléments de flottabilité, de préférence des flotteurs entourant ladite conduite.

Plus particulièrement, la conduite multi-caténaire selon l'invention est constituée par une conduite de type "pipe in pipe" comprenant deux conduites interne et externe coaxiales et présentant des éléments de flottabilité associés à ladite conduite, de préférence isolants, de préférence encore constitués par de la mousse syntactique autour de ladite conduite externe.

Selon une autre variante avantageuse de réalisation, ladite conduite multi-caténaire comprend une dite portion supérieure de conduite alourdie s'étendant depuis ledit support flottant, ladite portion supérieure de conduite étant alourdie du fait que l'épaisseur de paroi tubulaire de conduite en acier est supérieure à celui du reste de la conduite, avec notamment des cerces complémentaires ou des masses localisées pouvant être rendus solidaires, à intervalles réguliers ou non de ladite conduite alourdie.

La présente invention permet de réaliser des conduites plus résistantes qui présente une épaisseur de paroi tubulaire supérieure à l'épaisseur de paroi de ladite partie du reste de la conduite qui lui est adjacente, mais dont ladite portion inférieure de conduite est allégée par des éléments flottants.

Dans un mode préféré de réalisation, une conduite multi-caténaire selon l'invention comprend au moins une portion de conduite de transition qui assure le raccordement entre l'extrémité haute de ladite portion inférieure de conduite et le reste de la conduite, ladite portion de conduite de transition présentant un poids linéaire apparent intermédiaire et, de préférence dont la valeur varie progressivement par palier ou régulièrement entre la valeur du poids linéaire apparent de ladite portion inférieure de conduite et la valeur du poids linéaire apparent de la partie courante de conduite qui lui est adjacent à son autre extrémité.

Une conduite selon l'invention peut donc comprendre les portions de conduite successives suivantes :
a) une portion supérieure de conduite alourdie,
b) une première portion de conduite de transition,
c) une portion de conduite médiane,
d) une deuxième portion de conduite de transition, et
e) une portion inférieure de conduite allégée.

La variation progressive du poids linéaire apparent desdites portions de conduite de transition peut être obtenue par une variation progressive de l'épaisseur de leur paroi tubulaire en acier ou par une variation progressive de leur flottabilité en faisant varier la quantité de mousse syntactique.

Ainsi, pour réaliser ces dites portions de conduite de transition à variation progressive par palier du poids linéaire apparent, on peut utiliser un ou plusieurs éléments de conduite unitaires dont le poids apparent, notamment l'épaisseur, est uniforme pour chaque élément unitaire mais avec des valeurs intermédiaires entre celles des éléments unitaires adjacents.

Ces portions de conduite de transition peuvent donc s'étendre sur des longueurs de 12, 24 ou 48 m, elles permettent d'éviter des ruptures brusques d'inertie préjudiciables à un bon comportement dans le temps vis à vis de la fatigue de la conduite de liaison fond-surface.

Dans un mode de réalisation avantageux, ladite conduite multi-caténaire selon l'invention constitue un riser de forage assurant la liaison entre un derrick placé sur ledit support flottant et une tête de puits au fond de la mer ou, de préférence, l'extrémité d'une conduite sous-marine reposant au fond de la mer, elle-même connectée à son autre extrémité à une dite tête de puits.

D'autres caractéristiques et avantages de la présente invention apparaîtront à la lumière détaillée des modes de réalisation qui vont suivre, en référence aux figures 1 à 3.
La figure 1 est une vue de côté d'une conduite en configuration de chaînette simple 1ₐ, suspendue à un support flottant 2 de type FPSO, et dont l'extrémité inférieure repose sur le fond de la mer, représentée dans trois positions différentes 1ₐ, 1_{b}, 1_{c}.
La figure 2 est une coupe en vue de côté détaillant la tranchée creusée par le pied de chaînette lors des mouvements de soulèvement et de repos de la conduite sur le fond marin.
La figure 3 est une vue de côté d'une conduite en configuration de chaînette simple 1ₐ, suspendue à un support flottant de forage et d'exploitation de type FDPU, et dont l'extrémité inférieure repose sur le fond de la mer avant de pénétrer dans le sol pour atteindre les nappes pétrolifères.
Les figures 4 et 5 sont des vues de côté d'un support flottant FPSO auquel est suspendue une conduite multi-caténaire selon l'invention 1 présentant trois courbes en chaînette (8, 7, 6).
La figure 6 représente une vue de côté, en coupe éclatée, de la zone de transition entre la portion supérieure de conduite 8 et la portion intermédiaire 7.
La figure 7 représente, en vue de côté, l'allègement de la partie inférieure au moyen de flotteurs continus ou répartis autour de la conduite.

Dans la figure 1 on a représenté en vue de côté une liaison fond-surface 1ₐ, selon l'art antérieur, suspendue en 3 à un support flottant 2 de type FPSO, et reposant sur le fond de la mer 4 au niveau du point de contact 5.

La courbure varie le long de la chaînette depuis la surface, ou son rayon a une valeur maximale Rₘₐₓ, jusqu'au point de contact, ou son rayon a une valeur minimale Rₘᵢₙ. Sous l'effet des vagues, du vent et du courant, le support de surface 2 se déplace, par exemple de gauche à droite comme représenté sur la figure, ce qui a pour effet de soulever ou de reposer la conduite en forme de chaînette, au niveau du fond de la mer. Dans la position 2_{c} le support flottant s'écarte de la position normale 2ₐ, ce qui a pour effet de tendre la chaînette 1_{c} en la soulevant, et de déplacer le point de contact 5 vers la droite ; le rayon de courbure Rₘᵢₙ en pied de chaînette augmente, de même que la tension horizontale Hₐ au niveau dudit point de contact, ainsi que la tension dans la conduite au niveau dudit support flottant. De la même manière, dans la position 2_{b}, le déplacement vers la droite du support flottant a pour effet de détendre la chaînette 1_{b} et de reposer une partie de la conduite sur le fond de la mer. Le rayon Rₘᵢₙ au niveau du point de contact 5 décroît, de même que la tension horizontale H_{b} dans la conduite au même point, ainsi que la tension dans la conduite au niveau dudit support flottant. Cette réduction du rayon de courbure en 5b crée des contraintes internes considérables au sein de la structure de la conduite ce qui engendre des phénomènes de fatigue cumulés pouvant conduire à la ruine de la liaison fond-surface.

Ainsi, la conduite présente un rayon de courbure qui est maximal au sommet de la chaînette, c'est à dire au point de suspension 3 sur le FPSO, et qui décroît jusqu'au point de contact 5 avec le sol 4. A cet endroit, le rayon de courbure est minimal dans la portion en suspension, mais dans la partie adjacente reposant sur le fond de la mer, ladite conduite étant théoriquement en ligne droite, son rayon de courbure est théoriquement infini. En fait ledit rayon n'est pas infini mais extrêmement élevé, car il reste une courbure résiduelle.

Ainsi, comme expliqué précédemment, au gré des mouvements du support flottant en surface 2, le point de contact 5 se déplace de droite à gauche et, dans la zone soulevée ou reposée sur le fond, le rayon de courbure passe successivement d'une valeur minimale Rₘᵢₙ à une valeur extrêmement élevée, voire infinie dans le cas d'une configuration sensiblement en ligne droite.

Ces flexions alternatives créent des phénomènes de fatigue concentrés en dans toute la zone de pied de chaînette et la durée de vie de telles conduites est fortement réduite et en général incompatible avec les durées de vie recherchées pour les liaisons fond-surface, c'est à dire 20-25 ans, voire plus.

De plus, comme illustré dans la figure 2, on observe que durant ces mouvements alternatifs du point de contact, la raideur de la conduite, associée à la courbure résiduelle mentionnée précédemment, va dans le temps creuser un sillon 12 sur toute la longueur soulevée puis reposée, et créer ainsi une zone de transition dans laquelle existera un point d'inflexion 11, où la courbure change de sens dans les zones de transition 11a-11b, pour atteindre enfin une valeur infinie dans la portion de conduite sous-marine reposant en ligne droite sur le fond de la mer, ladite portion n'étant soulevée que de manière exceptionnelle, par exemple lors du cumul maximal dans la même direction, vers la gauche, de tous les éléments perturbateurs (houle-vent-courant) agissant sur le support flottant et sur la chaînette, ou encore lors de l'apparition de phénomènes de résonance au niveau de la chaînette elle-même.

La figure 4 représente en vue de côté une chaînette à courbure multiple selon l'invention constituée, dans sa partie supérieure, d'une portion de conduite alourdie 8 par rapport à la partie courante 7 située juste en dessous et en continuité, et dans sa partie inférieure, d'une portion de conduite allégée 6 par rapport à ladite partie courante 7. De cette disposition selon l'invention, il en résulte que le rayon de courbure R₀ en partie basse augmente de manière significative, ce qui réduit considérablement les phénomènes de fatigue explicités précédemment.

De plus, la portion supérieure 8 étant alourdie présentera une tension supérieure, ce qui augmentera d'autant la stabilité de la partie supérieure de ladite chaînette, qui deviendra alors moins sensible aux effets du courant et de la houle, cette dernière ayant des effets significatifs jusqu'à des profondeurs de 100 à 150m de la surface. L'excitation en tête étant réduite, leur répercussion en pied 5 de chaînette est moins importante, ce qui réduit d'autant les mouvements, donc la fatigue dans cette portion inférieure critique 6 de la liaison fond-surface.

A titre d'illustration, une chaînette simple 1ₐ (figures 1 et 5) installée par 1200m de profondeur d'eau, est constituée d'une conduite de type "pipe in pipe" de diamètre extérieur 323.85mm, de poids linéaire apparent dans l'eau ω = 177.42 kg/m et présentant un rayon de courbure R₀ (=Rₘᵢₙ) au niveau du point de contact 5 de R₀ = 500m, correspondant à un comportement acceptable dans le temps de la conduite vis à vis de la fatigue. La tension horizontale H au niveau du point de contact est H=89 tonnes et l'angle en tête est α = 17.1 degrés vis à vis de la verticale.

Le support flottant 2 en surface est donc lui aussi soumis à un même effort de tension horizontale à l'autre extrémité de la conduite, soit H=89 tonnes et son ancrage du côté opposé à la liaison fond-surface doit être renforcé d'autant.

Une conduite multi-caténaire 1 selon l'invention, c'est à dire, constituée ici de trois courbes en chaînettes différentes (figures 4 et 5) est constituée :
- d'une portion médiane 7 de la conduite précédemment décrite, sur une longueur de 1000m,
- d'une portion supérieure 8 alourdie de 200m de longueur suspendue au support flottant 2, alourdie par augmentation de l'épaisseur d'acier pour atteindre un poids linéaire apparent dans l'eau ω = 440.45 kg/m, et,
- d'une portion inférieure 6 de conduite allégée par ajout d'éléments flottants de type mousse syntactique pour atteindre le poids linéaire apparent dans l'eau ω = 68.13 kg/m.
La portion inférieure 6 présente un rayon de courbure au niveau du point de contact R₀ = 733.9m, ce qui conduit à une tension horizontale de 50 tonnes.

Le tableau ci-dessous compare les principaux résultats relatifs à la conduite en chaînette simple et à la conduite multi-caténaire selon l'invention.

| *Profondeur d'eau : 1200m* | *Conduite simple* | *Conduite multi-caténaire* |
|---|---|---|
| R₀ *au point de contact :* | 500 m | 733.9 m |
| Tension horizontale H : | 89 tonnes | 50 tonnes |
| angle en tête α : | 17.1 deg | 9.6 deg |
| tension en tête T : | 301.6 tonnes | 300.5 tonnes |
| distance du support flotteur au point de contact 5 : | 947 m | 903.8 m |

En règle générale, et à titre illustratif mais non limitatif, on utilise une portion supérieure 8 d'une longueur de 150 à 250m alourdie de 100 à 300% par rapport à la portion courante médiane 7 située juste en dessous, la longueur de la portion courante médiane 7 étant par exemple comprise entre 75 et 120% de la hauteur d'eau, la portion inférieure de conduite 6 étant allégée de 25 à 80% par rapport à la partie courante médiane 7, et représentant une longueur de 200 à 600m, se prolongeant sur le fond de la mer 4 au delà du point de contact 5 sur plusieurs dizaines, voire plusieurs centaines de mètres. Ainsi, lors des déplacements d'avant en arrière du support flottant 2, la portion inférieure 6 de la chaînette soulevée est toujours du type allégé et non pas du type correspondant à la conduite sous-marine reposant sur le fond de la mer et reliant les têtes de puits.

Une conduite multi-caténaire 1 selon l'invention présente donc les avantages suivants :
- le rayon de courbure R₀ en pied de chaînette est augmenté d'environ 50%, ce qui fournit à la conduite un comportement en fatigue dans le temps considérablement amélioré,
- l'effort de tension horizontal au point de contact, et donc l'effort de tension horizontal en tête sur le support flottant sont divisés sensiblement par deux, réduisant ainsi drastiquement le déséquilibre de l'ancrage dudit support flottant 2,
- le désaxement de l'axe de la conduite vis-à-vis de la verticale se trouve considérablement réduit, l'angle de l'axe de la conduite par rapport à la verticale au niveau du support flottant étant α = 9,6° au lieu de α = 17,1° par rapport à une conduite 1ₐ de la technique antérieure.

Dans la figure 3 on a représenté en vue de côté un support flottant 3 de type FDPU comportant une liaison fond-surface 1ₐ en configuration de chaînette appelée riser de forage reliant la base du derrick 2₁ de forage jusqu'à un dispositif 5₁ situé sur le fond de la mer, ledit dispositif assurant le guidage de la conduite dans la zone de pénétration du fond marin. Ledit riser de forage 1ₐ a pour fonction de guider le train de tige actionné et manipulé à partir dudit derrick de forage 2₁, le retour de boue de forage s'effectuant dans l'espace existant entre ledit train de tige et ledit riser de forage. Dans l'art antérieur, le train de tige étant fortement courbé dans la partie basse de la chaînette a tendance à frotter sur les parois du riser de forage, augmentant ainsi de manière importante l'usure et les risques d'endommagement dudit riser. La conduite multi-caténaire selon l'invention permet ainsi, non seulement de réduire les problèmes de fatigue de la zone de pied de riser par augmentation du rayon de courbure en pied, mais aussi de réduire l'usure interne dudit riser de forage sous l'effet de la friction du train de tige en rotation avec la paroi dudit riser. La fatigue du train de tige lui-même, par réduction de la courbure dans la zone de pied de chaînette du riser de forage se trouvera ainsi considérablement réduite; de la même manière, la puissance nécessaire au forage proprement dit sera radicalement réduit.

Le dispositif selon l'invention permet ainsi d'améliorer la tenue en fatigue du riser de forage dans la zone du pied de chaînette, de réduire les phénomènes d'usure par le train de tiges de forage en rotation à l'intérieur dudit riser et d'améliorer de manière significative l'alignement, au niveau du FDPU, entre ledit riser de forage et ledit derrick.

Dans le cas où la conduite multi-caténaire selon l'invention est un riser de forage qui s'étend depuis un support flottant avec derrick 2₁ du type FDPU, on augmente avantageusement l'alourdissement et la longueur de la portion supérieure 8, de manière à réduire au maximum l'angle α que fait la verticale et l'axe de la conduite au niveau du support flottant 2, et donc de manière à réduire le désaxement de l'axe de la conduite par rapport à l'axe du derrick 2₁, ce qui facilite l'introduction des tiges de forage et les opérations de forage en général.

De la même manière, on augmente avantageusement l'épaisseur d'acier de la portion inférieure 6 du riser pour réduire les risques d'usure par frottement du train de tiges de forage, dans la mesure où on compense ce poids supplémentaire par une augmentation des éléments flottants, par exemple des coquilles de mousse syntactique, pour obtenir un poids moyen dans l'eau tel que décrit précédemment.

Au niveau du raccordement entre deux types de chaînette, on évite de créer un changement brusque d'inertie préjudiciable à un bon comportement dans le temps vis à vis de la fatigue, de la liaison fond-surface et l'on incorpore avantageusement des portions de conduite de transition en 9₁, 9₂, par exemple sur une longueur de 12, 24 ou 48m de longueur, consistant en une augmentation progressive ou par palier de l'épaisseur de la conduite depuis la partie basse vers la partie haute, et/ou une intégration progressive d'éléments de flottabilité de sorte que la partie basse dite "conduite de transition" soit plus légère que la partie haute de ladite conduite de transition.

Dans la figure 6 on a représenté la zone de transition 9₁ entre la portion supérieure constituée d'une conduite 8 alourdie par augmentation de l'épaisseur de sa paroi 11₁, ainsi que par le rajout de cercles 12 espacées de manière régulière ou non, et la portion de conduite 7 d'épaisseur inférieure 11₃. Ladite zone de transition 9₁ est assurée par une longueur de conduite de 24m, d'épaisseur 11₂ comprise entre les valeurs 11₁ et 11₃, de préférence égale à la moyenne des deuxdites valeurs.

On reste dans l'esprit de l'invention quand on augmente la masse linéaire de la conduite au moyen de charges localisées accrochées à la conduite, réparties, uniformément ou non, le long de portion de conduite supérieure 8, en remplacement ou en combinaison avec l'augmentation d'épaisseur 11₁ ou les cerces 12 décrites précédemment.

Dans la figure 7, on a représenté la portion de conduite allégée 6 équipée, sur la partie gauche d'un élément de flottabilité continu de grande longueur 10₁, constitué de coquilles de mousse syntactique, et sur la partie droite, d'éléments de flottabilité individuels 10₂ régulièrement espacés et donnant une même flottabilité moyenne par mètre de conduite que ledit élément continu 10₁.

## Revendications

1. Conduite sous-marine du type riser (1) assurant la liaison entre un support flottant (2) et le fond de la mer (4), ledit riser (1) étant constitué par une conduite rigide de type caténaire s'étendant depuis ledit support flottant (2) jusqu'à un point de contact (5) au fond de la mer (4), **caractérisée en ce que** ledit riser caténaire comprend une portion inférieure de conduite (6) se terminant audit point de contact (5), portion inférieure de conduite (6) dont le poids linéaire apparent dans l'eau est inférieur à celui du reste (7, 8) de ladite conduite constituant ledit riser caténaire (1).

2. Conduite selon la revendication 1, **caractérisée en ce que** ladite portion inférieure de conduite allégée (6) s'étend sur une longueur d'au moins 100m depuis ledit point de contact (5).

3. Conduite selon la revendication 1 ou 2, **caractérisée en ce qu'**elle assure la liaison avec un fond à une profondeur d'au moins 1000m et ladite portion inférieure de conduite allégée (6) s'étend sur une longueur de 200 à 600m.

4. Conduite selon l'une des revendications 1 à 3, **caractérisée en ce que** ladite portion de conduite inférieure (6) est allége avec un poids linéaire apparent dans l'eau inférieur d'au moins 25%, de préférence de 25 à 80% par rapport à la partie du reste de la conduite qui lui est adjacente (7).

5. Conduite selon l'une des revendications 1 à 4 , **caractérisée en ce qu'**elle comprend une portion supérieure de conduite (8) qui s'étend depuis ledit support flottant (2), ladite portion supérieure de conduite (8) étant alourdie de manière à présenter un poids linéaire apparent supérieur à celui de ladite partie du reste de la conduite qui lui est adjacente (7).

6. Conduite selon la revendication 5, **caractérisée en ce que** ladite portion supérieure de conduite alourdie (8) s'étend sur une tranche d'eau correspondant à au moins la zone d'influence de la houle, de préférence de 150 à 200m.

7. Conduite selon l'une des revendications 5 ou 6, **caractérisée en ce que** ladite portion supérieure de conduite alourdie (8) présente un poids linéaire apparent supérieur d'au moins 50% à celui de la partie du reste de la conduite adjacente (7) à ladite portion supérieure, de préférence le poids linéaire apparent est supérieur de 100 à 300% à celui de ladite partie du reste de la conduite qui lui est adjacente (7).

8. Conduite selon l'une des revendications 5 à 7, **caractérisée en ce qu'**elle assure la liaison avec un fond (4) situé à une profondeur d'au moins 1000m et ladite portion supérieure de conduite alourdie (8) s'étend sur une longueur de 150 à 250 m depuis la surface.

9. Conduite selon l'une des revendications 1 à 8, **caractérisée en ce qu'**elle présente :
a) une dite portion supérieure de conduite alourdie (8) qui s'étend depuis ledit support flottant jusqu'à l'extrémité haute d'une partie médiane de la conduite (7) et dont le poids linéaire apparent est supérieur à celui de ladite portion de conduite médiane (7), et
b) une dite portion inférieure de conduite allégée (6) qui s'étend depuis l'extrémité basse de ladite portion médiane de conduite (7) jusqu'audit point de contact (5) au fond de la mer (4) et dont le poids linéaire apparent est inférieur à celui de ladite portion médiane de conduite (7).

10. Conduite selon la revendication 9, **caractérisée en ce qu'**elle assure la liaison entre un support flottant (2) en surface et le point de contact (5) au fond de la mer (4) situé à une profondeur d'au moins 1000 m et elle présente :
a) une dite portion supérieure de conduite alourdie (8) s'étendant sur une longueur de 150 à 250 m depuis ledit support flottant, correspondant à un alourdissement de 100 à 300% par rapport à une dite portion médiane de conduite (7) adjacente, et
b) une dite portion médiane de conduite (7) dont la longueur est comprise entre 75 et 120% de la hauteur d'eau entre ladite surface et ledit point de contact (5), et
c) une dite portion inférieure de conduite allégée (6) de poids linéaire apparent inférieur de 25 à 80% par rapport à celui de ladite portion médiane de conduite (7) correspondant à la partie courante de ladite conduite, et s'étendant sur une longueur de 200 à 600m depuis ledit point de contact.

11. Conduite selon l'une des revendications 1 à 10, **caractérisée en ce que** ladite portion inférieure de conduite (6) est allégée par une augmentation de sa flottabilité à l'aide d'éléments de flottabilité associés à ladite conduite, de préférence des flotteurs (10₁, 10₂) entourant ladite conduite (1), de préférence encore constitués de mousse syntactique.

12. Conduite selon la revendication 11, **caractérisée en ce qu'**elle est constituée par une conduite "pipe in pipe" comprenant deux conduites interne et externe coaxiales et présentant des éléments de flottabilité de préférence isolants, de préférence encore constitués par de la mousse syntactique autour de ladite conduite externe.

13. Conduite selon l'une des revendications 1 à 12, **caractérisée en ce qu'**elle comprend une dite portion supérieure de conduite alourdie (8) s'étendant depuis ledit support flottant (2), ladite portion supérieure de conduite (8) étant alourdie du fait que l'épaisseur de paroi tubulaire (11₁, 12) de conduite en acier est supérieure à celle (11₂) du reste de la conduite (7, 8).

14. Conduite selon l'une des revendications 1 à 13, **caractérisée en ce que** ladite portion inférieure de conduite allégée (6) est allégée par des éléments de flottabilité (10) et présente une épaisseur de paroi tubulaire supérieure à l'épaisseur de paroi de ladite partie de conduite qui lui est adjacente (7).

15. Conduite selon l'une des revendications 1 à 14, **caractérisée en ce qu'**elle comprend au moins une portion de conduite de transition (9₁, 9₂) qui assure le raccordement entre l'extrémité haute de ladite portion inférieure de conduite (6) et le reste de la conduite (7, 8), ladite portion de conduite de transition (9₁, 9₂) présentant un poids linéaire apparent intermédiaire et, de préférence variant progressivement par palier ou régulièrement entre la valeur du poids linéaire apparent de ladite portion inférieure de conduite (6) et la valeur du poids linéaire apparent de la partie du reste de la conduite qui lui est adjacente à son autre extrémité.

16. Conduite selon l'une des revendications 1 à 15, **caractérisée en ce qu'**elle constitue un riser de forage assurant la liaison entre un derrick (2₁) placé sur ledit support flottant (2) et une tête de puits au fond de la mer (4) ou, de préférence, l'extrémité (5) d'une conduite sous-marine reposant au fond de la mer (4), elle-même connectée à son autre extrémité à une dite tête de puits (5₁).

## Claims

1. An undersea pipe of the riser type (1) providing a connection between a floating support (2) and the sea bottom (4), said riser (1) being constituted by a rigid pipe of the catenary type extending from said floating support (2) to a point of contact (5) with the sea bottom (4), the pipe being **characterised in that** said catenary riser comprises a lower pipe portion (6) terminating at said point of contact (5), the apparent weight per unit length in water of said lower pipe portion (6) being less than that of the remainder (7, 8) of said pipe constituting said catenary riser (1).

2. A pipe according to claim 1, **characterised in that** said lower pipe portion (6) of reduced weight extends over a length of at least 100 m from said point of contact (5).

3. A pipe according to claim 1 or claim 2, **characterised in that** it provides a connection with a sea bottom at a depth of at least 1000 m, and said lower pipe portion (6) of reduced weight extends over a length of 200 m to 600 m.

4. A pipe according to one of claims 1 to 3, **characterised in that** said lower pipe portion (6) is lightened with an apparent weight per unit length in water that is at least 25% and preferably 25% to 80% less than that of the portion (7) of the remainder of the pipe which is adjacent thereto.

5. A pipe according to one of claims 1 to 4, **characterised in that** it includes an upper pipe portion (8) which extends from said floating support (2), said upper pipe portion (8) being of weight that is increased so as to present an apparent weight per unit length that is greater than that of said remaining portion (7) of the pipe which is adjacent thereto.

6. A pipe according to claim 5, **characterised in that** said upper pipe portion (8) of increased weight extends through a depth of water corresponding at least to the zone that is influenced by swell, preferably through a depth of 150 m to 200 m.

7. A pipe according to claim 5 or claim 6, **characterised in that** said upper pipe portion (8) of increased weight presents apparent weight per unit length that is at least 50% greater than that of the portion (7) of the remainder of the pipe that is adjacent to said upper portion, and preferably the apparent weight per unit length is 100% to 300% greater than that of said portion (7) of the remainder of the pipe that is adjacent thereto.

8. A pipe according to one of claims 5 to 7, **characterised in that** it provides a connection with a sea bottom (4) situated at a depth of at least 1000 m, and said upper pipe portion (8) of increased weight extends over a length of 150 m to 250 m from the surface.

9. A pipe according to one of claims 1 to 8, **characterised in that** it presents:
a) a said upper pipe portion (8) of increased weight which extends from said floating support to the top end of a middle pipe portion (7) and of apparent weight per unit length greater than that of said middle pipe portion (7); and
b) a said lower pipe portion (6) of reduced weight which extends from the bottom end of said middle pipe portion (7) to said point of contact (5) at the sea bottom (4), and of apparent weight per unit length less than that of said middle pipe portion (7).

10. A pipe according to claim 9, **characterised in that** it provides a connection between a floating support (2) on the surface and the point of contact (5) at the sea bottom (4) situated at a depth of at least 1000 m, and it presents:
a) a said upper pipe portion (8) of increased weight extending over a length of 150 m to 250 m from said floating support, corresponding to an increase in weight of 100% to 300% relative to a said middle pipe portion (7) adjacent thereto; and
b) a said middle pipe portion (7) of length lying in the range 75% to 120% of the depth of water between said surface and said point of contact (5); and
c) a said lower pipe portion (6) of reduced apparent weight per unit length that is 25% to 80% less than that of said middle pipe portion (7) corresponding to the ordinary portion of said pipe, and extending over a length of 200 m to 600 m from said point of contact.

11. A pipe according to one of claims 1 to 10, **characterised in that** said lower pipe portion (6) is lightened by increasing its buoyancy by means of float elements associated with said pipe, preferably floats (10₁, 10₂) surrounding said pipe (1), and more preferably constituted by syntactic foam.

12. A pipe according to claim 11, **characterised in that** it is constituted by a pipe-in-pipe type pipe comprising two coaxial pipes, an inner pipe and an outer pipe, presenting preferably insulating float elements, more preferably constituted by syntactic foam around said outer pipe.

13. A pipe according to one of claims 1 to 12, **characterised in that** it comprises a said upper pipe portion (8) of increased weight extending from said floating support (2), said upper pipe portion (8) being made heavier because the thickness of the tubular wall (11₁, 12) of the steel pipe is greater than that (11₂) of the remainder of the pipe (7, 8).

14. A pipe according to one of claims 1 to 13, **characterised in that** said lower pipe portion (6) of reduced weight is lightened by float elements (10) and presents a tubular wall thickness that is greater than the wall thickness of said pipe portion (7) that is adjacent thereto.

15. A pipe according to one of claims 1 to 14, **characterised in that** it comprises at least one transition pipe portion (9₁, 9₂) providing a connection between the top end of said lower pipe portion (6) and the remainder of the pipe (7, 8), said transition pipe portion (9₁, 9₂) presenting apparent weight per unit length that is intermediate between and preferably that varies regularly or progressively in steps between the value of the apparent weight per unit length of said lower pipe portion (6) and the value of the apparent weight per unit weight of the portion of the remainder of the pipe which is adjacent to its other end.

16. A pipe according to one of claims 1 to 15, **characterised in that** it constitutes a drilling riser providing the connection between a derrick (2₁) placed on said floating support (2) and a wellhead at the sea bottom (4), or, preferably, the end (5) of an undersea pipe resting on the sea bottom (4), itself connected at its other end to a said wellhead (5₁).

## Patentansprüche

1. Unterwasserleitung vom Steigleitungstyp (1), die die Verbindung zwischen einem schwimmenden Träger (2) und dem Meerboden (4) sichert, wobei die Steigleitung (1) aus einer steifen Leitung vom Hängeleitungstyp besteht, die sich von dem schwimmenden Träger (2) bis zu einem Kontaktpunkt (5) am Meerboden (4) erstreckt, **dadurch gekennzeichnet, daß** die Hängesteigleitung einen unteren Leitungsteil (6) umfaßt, der an dem Kontaktpunkt (5) endet und dessen scheinbares lineares Gewicht im Wasser kleiner ist als das des Restes (7, 8) der Leitung ist, die die Hängesteigleitung (1) bildet.

2. Leitung nach Anspruch 1, **dadurch gekennzeichnet, daß** sich der leichter gemachte untere Leitungsteil (6) über einer Länge von mindestens 100m ab dem Kontaktpunkt (5) erstreckt.

3. Leitung nach einem der Ansprüche 1 oder 2, **dadurch gekennzeichnet, daß** sie die Verbindung mit einem Boden sichert, der bei einer Tiefe von mindestens 1000m liegt und sich der leichter gemachte untere Leitungsteil (6) sich über eine Länge von 200 bis 600m erstreckt.

4. Leitung nach einem der Ansprüche 1 bis 3, **dadurch gekennzeichnet, daß** der untere Leitungsteil (6) leichter gemacht ist, mit einem scheinbaren linearen Gewicht im Wasser, welches um mindestens 25%, vorzugsweise zwischen 25% and 80%, kleiner im Verhältnis zu dem ihm anhängenden Restteil der Leitung (7) ist.

5. Leitung nach einem der Ansprüche 1 bis 4, **dadurch gekennzeichnet, daß** sie einen oberen Leitungsteil (8) umfaßt, der sich ab dem schwimmenden Träger (2) erstreckt, wobei der obere Leitungsteil (8) derart schwerer gemacht ist, daß er ein scheinbares lineares Gewicht aufweist, das größer ist als das des ihm anhängenden Restteils der Leitung (7).

6. Leitung nach Anspruch 5, **dadurch gekennzeichnet, daß** sich der schwerer gemachte obere Leitungsteil (8) über eine Wasserschicht erstreckt, die mindestens dem Einflußraum der Woge entspricht, vorzugsweise zwischen 150 und 200m.

7. Leitung nach einem der Ansprüche 5 oder 6, **dadurch gekennzeichnet, daß** der schwerer gemachte obere Leitungsteil (8) ein scheinbares lineares Gewicht aufweist, das mindestens um 50% größer als das des oberen anhängenden Restteils (7) der Leitung ist, wobei das scheinbare lineare Gewicht vorzugsweise um zwischen 100 und 300% größer ist als das des ihm anhängenden Restteils (7) der Leitung.

8. Leitung nach einem der Ansprüche 5 bis 7, **dadurch gekennzeichnet, daß** sie die Verbindung mit einem Boden (4) sichert, der bei einer Tiefe von mindestens 1000m liegt, wobei sich der schwerer gemachte Leitungsteil (8) über einer Länge von 150 bis 250m von der Oberfläche erstreckt.

9. Leitung nach einem der Ansprüche 1 bis 8, **dadurch gekennzeichnet, daß** sie umfaßt:
a) einen schwerer gemachten oberen Leitungsteil (8), der sich von dem schwimmenden Träger bis zum oberen Ende eines mittleren Teils (7) der Leitung erstreckt und dessen scheinbares lineares Gewicht größer ist als das des mittleren Leitungsteils (7) und
b) einen leichter gemachten unteren Leitungsteil (6), der sich vom unteren Ende des mittleren Leitungsteils (7) bis zum Kontaktpunkt (5) am Meerboden (4) erstreckt und dessen scheinbares lineares Gewicht kleiner ist als das des mittleren Leitungsteils (7).

10. Leitung nach Anspruch 9, **dadurch gekennzeichnet, daß** sie die Verbindung zwischen einem schwimmenden Träger (2) an der Oberfläche und dem Kontaktpunkt (5) am Meerboden (4), der bei einer Tiefe von mindestens 1000m liegt, sichert und, daß sie aufweist:
a) einen schwerer gemachten Leitungsteil (8), der sich über einer Länge zwischen 150 und 250m von dem schwimmenden Träger erstreckt und der einem Schwerermachen von 100 bis 300% im Vergleich zum benachbarten mittleren Leitungsteil (7) entspricht und
b) einen mittleren Leitungsteil (7), dessen Länge zwischen 75 und 120% der Wasserhöhe zwischen der Oberfläche und dem Kontaktpunkt (5) liegt und
c) einen erleichterten unteren Leitungsteil (6), dessen scheinbares lineares Gewicht um 25 bis 80% kleiner ist als das des mittleren Leitungsteils (7), der dem durchlaufenden Teil der Leitung entspricht und der sich über einer Länge von zwischen 200 und 600m von dem Kontaktpunkt erstreckt.

11. Leitung nach einem der Ansprüche 1 bis 10, **dadurch gekennzeichnet, daß** der untere Leitungsteil (6) durch die Erhöhung seiner Schwimmfähigkeit mittels Auftriebselemente, die mit der Leitung (1) verknüpft sind, vorzugsweise Schwimmer (10₁, 10₂), die die Leitung umschließen und die ferner vorzugsweise aus syntaktischem Schaumstoff bestehen.

12. Leitung nach Anspruch 11, **dadurch gekennzeichnet, daß** sie aus einer "pipe in pipe" Leitung besteht, die zwei koaxiale innere und äußere Leitungen umfaßt und die Auftriebselemente aufweist, die vorzugsweise isolierend sind und die ferner vorzugsweise aus syntaktischem Schaumstoff um die äußere Leitung bestehen.

13. Leitung nach einem der Ansprüche 1 bis 12, **dadurch gekennzeichnet, daß** sie einen schwerer gemachten oberen Leitungsteil (8) umfaßt, der sich ab dem Schwimmträger (2) erstreckt, wobei der obere Leitungsteil **dadurch** schwerer gemacht ist, daß die Rohrwanddicke (11₁, 12) einer Stahlleitung größer ist als jene (11₂) des Restteils der Leitung (7, 8).

14. Leitung nach einem der Ansprüche 1 bis 13, **dadurch gekennzeichnet, daß** der leichter gemachte untere Leitungsteil (6) durch Auftriebselemente (10) erleichtert ist und eine Rohrwanddicke aufweist, die größer ist als die Wanddicke des ihm anhängenden Leitungsteils (7).

15. Leitung nach einem der Ansprüche 1 bis 14, **dadurch gekennzeichnet, daß** sie mindestens einen Übergangsleitungsteil (9₁, 9₂) umfaßt, der die Verbindung zwischen dem oberen Ende des unteren Leitungsteils (6) und dem Rest der Leitung (7, 8) sichert, wobei der Übergangsleitungsteil (9₁, 9₂) ein intermediäres scheinbares lineares Gewicht aufweist, das vorzugsweise progressiv nach Stufen oder regelmäßig zwischen dem Wert des scheinbaren linearen Gewichts des unteren Leitungsteils (6) und dem Wert des sichtbaren linearen Gewichts des Restteils der ihm am anderen Ende anhängenden Leitung schwankt.

16. Leitung nach einem der Ansprüche 1 bis 15, **dadurch gekennzeichnet, daß** sie eine Bohrsteigleitung bildet, die die Verbindung zwischen einem Bohrturm (2₁), der an dem Schwimmträger (2) angeordnet ist und einem Schachtkopf am Meerboden (4) oder vorzugsweise dem Ende (5) einer Unterwasserleitung, die am Meerboden (4) liegt und die selber an ihrem anderen Ende mit einem Schachtkopf (5₁) verbunden ist, sichert.
